# FASCICULE DE BREVET EUROPEEN

(11) **EP 1 271 440 B1**
(45) Date de publication et mention de la délivrance du brevet: **30.11.2005**
(21) Numéro de dépôt: 01202429.5
(22) Date de dépôt: 25.06.2001
(51) Int. Cl.: G08B 17/10, G08B 17/00, G01J 1/42

(54) **Régulateur haute-tension comprenant un dispositif externe de regulation**
Hochspannungsregler mit externer Steuerung
High-voltage regulator with external control

(43) Date de publication de la demande: 02.01.2003
(73) Titulaire: EM Microelectronic-Marin SA, 2074 Marin (CH)
(72) Inventeur: Descombes, Arthur, 3210 Kerzers (CH)
(74) Mandataire: Ravenel, Thierry Gérard Louis

(56) Documents cités:
- US-A- 3 611 335
- US-A- 3 913 082
- PATENT ABSTRACTS OF JAPAN vol. 013, no. 009 (P-811), 11 janvier 1989 (1989-01-11) & JP 63 217231 A (NOHMI BOSAI KOGYO CO LTD), 9 septembre 1988 (1988-09-09)
- MURARI B. ET AL: 'Smart Power ICs - Technologies and Applications', 1996, SPRINGER VERLAG, BERLIN
- 'Unitrode Integrated Circuits - Product and Applications Handbook', 1995, UNITRODE INTEGRATED CIRCUITS CORPORATION, MERRIMACK, NH

## Description

La présente invention concerne de manière générale un circuit régulateur haute-tension permettant de délivrer au moins une première tension de sortie régulée à partir d'une tension d'entrée haute, notamment de l'ordre de quelques dizaines de volts. Plus particulièrement, la présente invention concerne un tel régulateur haute-tension sous la forme d'un circuit intégré commandant un dispositif externe de régulation.

Diverses applications nécessitent la fourniture d'une tension régulée déterminée à partir d'une tension d'entrée haute, cette tension régulée étant notamment utilisée pour alimenter l'électronique d'un dispositif associé. La figure 1 montre un circuit régulateur désigné globalement par la référence numérique 1 comprenant un dispositif externe de régulation 2, constitué d'un transistor JFET, et un circuit de commande 10 de ce dispositif externe de régulation 2. Ce circuit régulateur 1 est conçu pour délivrer une tension de sortie régulée V_{REG} permettant l'alimentation d'un dispositif associé, non représenté. Cette tension de sortie régulée V_{REG} est dérivée d'une tension d'entrée V_{HV} de niveau haut de l'ordre de quelques dizaines de volts pouvant typiquement varier entre 15 et 30 volts.

Un tel circuit régulateur de tension est notamment utilisé dans des dispositifs de détection de fumée, comme décrit par exemple dans le document EP-A1-0 759 602, pour dériver une tension régulée de niveau bas (par exemple 5 volts) nécessaire entre autres à l'alimentation d'un microprocesseur du dispositif de détection de fumée. Dans le cadre d'une telle application, la tension de ligne alimentant les dispositifs de détection de fumée est par exemple de l'ordre de 15 à 30 volts.

Le circuit régulateur 1 de la figure 1 comprend typiquement un amplificateur différentiel 4 dont une entrée est connectée à la sortie d'une circuit diviseur de tension 5, formé dans cet exemple de deux résistances 51, 52 branchées en série, l'autre entrée de l'amplificateur différentiel 4 étant connectée à une cellule de référence 6 délivrant une tension de référence V_{REF}. Cette cellule de référence 6 est typiquement une cellule délivrant une tension de référence stable en température dite de « bandgap ». La sortie de l'amplificateur différentiel 4 est directement reliée à la grille du transistor JFET formant le dispositif de régulation 2.

L'agencement illustré dans la figure 1 assure ainsi que la tension présente au noeud de sortie du circuit diviseur de tension 5, à savoir le noeud de connexion entre les résistances 51 et 52, soit sensiblement égale à la tension de référence V_{REF}, les valeurs R1, R2 des résistances 51 et 52 étant choisies de sorte que la tension de sortie régulée V_{REG} du circuit régulateur 1 ait une valeur déterminée, par exemple de l'ordre de 5 volts. Cette tension régulée V_{REG} alimente notamment l'amplificateur différentiel 4 et la cellule de référence 6 du régulateur 1 comme illustré dans la figure 1.

Un inconvénient du circuit régulateur de la figure 1 réside notamment dans le choix du dispositif externe de régulation 2 et les coûts de ce dispositif de régulation. Dans l'exemple de la figure 1, on comprendra que le transistor JFET doit être choisi pour résister à des tensions drain-source relativement élevées (dans l'exemple de l'ordre de max. 25 volts), cette tension drain-source étant notamment fonction de la tension d'entrée haute V_{HV} et de la tension régulée V_{REG} que l'on désire délivrer en sortie du régulateur. On notera que le coût de ce transistor JFET augmente avec la tension drain-source maximale à laquelle cet élément de régulation peut être soumis. Il est donc désirable, notamment dans l'optique de réduire les coûts, de proposer une solution alternative à la solution présentée dans la figure 1.

Un autre inconvénient de la solution illustrée dans la figure 1 réside dans le fait que la grille du transistor JFET formant le dispositif externe de régulation 2 est directement commandée par la sortie de l'amplificateur différentiel 4. La tension de grille du transistor JFET est donc limitée par la tension de sortie de l'amplificateur différentiel 4 qui est elle-même dépendante de la technologie utilisée.

Un sérieux inconvénient de la solution de la figure 1 réside donc dans le fait que son application est limitée par la tension d'entrée haute susceptible d'être appliquée à l'entrée du régulateur ainsi que par la tension de sortie régulée que l'on désire délivrer. Ainsi, si la tension d'entrée haute venait à être augmentée et/ou si la tension de sortie régulée venait à être réduite, par exemple à 3 volts, les limites imposées par la technologie rendraient l'utilisation du circuit régulateur de la figure 1 trop coûteuse voire même impossible, en particulier lorsque l'on désire fabriquer ce régulateur dans une technologie inférieure au micron.

Dans un même ordre d'idée, on peut citer le document intitulé "Smart Power ICs - Technologies and Applications" particulièrement les pages 435 à 463 du chapitre 11 rédigé par B. Murari et al. (Eds.) et édité en 1996 par Springer Verlag, Berlin, Deutschland. Dans ce document, il est décrit un circuit régulateur haute-tension destiné à un chargeur de batterie. Ce circuit régulateur comprend notamment un circuit diviseur de tension délivrant en sortie une tension divisée, une cellule de référence délivrant en sortie une tension de référence déterminée, un amplificateur différentiel recevant en entrée la tension divisée et la tension de référence et un transistor VDMOS dont la grille est connectée à la sortie de l'amplificateur.

La présente invention a donc pour but de proposer une solution permettant de remédier aux inconvénients susmentionnés, et notamment proposer une solution permettant l'utilisation d'un dispositif de régulation externe moins coûteux ainsi qu'une solution pouvant être utilisée avec des tensions d'entrée hautes plus élevées.

Un autre but de la présente invention est de proposer une solution pouvant être réalisée et fabriquée dans une technologie CMOS inférieure au micron, en particulier dans une technologie CMOS 0.5 µm.

La présente invention a ainsi pour objet un régulateur haute-tension dont les caractéristiques sont énoncées dans la revendication 1.

Des modes de réalisation avantageux de la présente invention font l'objet des revendications indépendantes.

D'une manière générale, selon la présente invention, le dispositif de régulation externe est avantageusement commandé par l'intermédiaire d'un transistor MOSFET haute-tension spécifique susceptible de voir à ses bornes une tension drain-source de l'ordre de quelques dizaines de volts. De la sorte, les contraintes imposées sur le dispositif de régulation ainsi que sur l'amplificateur différentiel sont moindres, ceci impliquant notamment des coûts moins élevés en ce qui concerne le dispositif de régulation externe.

Bien que la présente invention nécessite l'utilisation d'éléments additionnels, les coûts supplémentaires causés par l'adjonction de ces éléments sont néanmoins moindres que l'économie pouvant être espérée sur les coûts liés au dispositif de régulation externe. En outre, les transistors MOSFET haute-tension utilisés dans le cadre de la présente invention sont parfaitement compatibles avec la technologie CMOS standard et ne nécessitent pas ou peu de masques et/ou d'implantation additionnels pour leur fabrication.

Selon un mode de réalisation préféré de la présente invention, le circuit régulateur est agencé pour délivrer une première tension de sortie régulée, dite intermédiaire, ainsi qu'une seconde tension de sortie régulée permettant l'alimentation de certains composants du circuit régulateur, tels l'amplificateur différentiel et la cellule de référence du régulateur, ainsi que l'alimentation éventuelle de l'électronique d'un dispositif associé, tel par exemple le microprocesseur chargé des opérations d'un dispositif de détection de fumée. Selon ce mode de réalisation préféré, la tension régulée intermédiaire est par exemple utilisée, dans le cadre de l'application à un dispositif de détection de fumée, pour fournir le courant nécessaire à la génération de l'impulsion infrarouge par la diode infrarouge dont sont typiquement équipés ces dispositifs de détection.

Dans le cadre d'une application dans un détecteur de fumée et contrairement au circuit régulateur de la figure 1, on notera que ce mode de réalisation préféré de la présente invention permet le déplacement de la diode infrarouge de l'entrée sur la sortie du circuit régulateur où est délivrée la tension régulée intermédiaire. La tension nécessaire à la génération de l'impulsion infrarouge dans un dispositif de détection de fumée est typiquement de l'ordre d'une dizaine de volts, c'est-à-dire bien supérieure aux niveaux de tensions utilisés pour alimenter l'électronique du dispositif. Selon ce mode de réalisation de l'invention, cette tension régulée intermédiaire est d'un niveau inférieur à la tension d'entrée du circuit régulateur, permettant ainsi une réduction des pertes lors de la génération de l'impulsion infrarouge, et néanmoins supérieur à la tension d'alimentation de l'électronique afin d'assurer un niveau d'alimentation adéquat en vue de la génération de cette impulsion infrarouge.

Selon encore un autre mode de réalisation de la présente invention, le circuit régulateur est agencé de sorte que l'amplificateur différentiel commandant le dispositif de régulation externe présente une hystérèse, ceci assurant notamment une stabilité accrue du fonctionnement du régulateur.

D'autres caractéristiques et avantages de la présente invention apparaîtront plus clairement à la lecture de la description détaillée qui suit, faite en référence aux dessins annexés donnés à titre d'exemples non limitatifs et dans lesquels :
- la figure 1, déjà présentée, est un schéma bloc d'un circuit régulateur haute-tension de l'art antérieur comprenant un dispositif externe de régulation constitué d'un transistor JFET à canal n ;
- la figure 2 est un schéma bloc général d'un circuit régulateur haute-tension comprenant un dispositif externe de régulation constitué d'un transistor JFET à canal n ;
- les figures 3a et 3b sont des vues en coupe schématiques de transistors MOSFET à haute tension, respectivement à canal n et à canal p, réalisés selon une technologie CMOS standard ;
- la figure 4 montre une première variante de réalisation du circuit régulateur haute-tension selon l'invention permettant de délivrer une première tension de sortie régulée de niveau intermédiaire et une seconde tension de sortie régulée de niveau bas ou nominal permettant l'alimentation de composants électroniques ;
- la figure 5 montre une seconde variante de réalisation du circuit régulateur haute-tension selon l'invention dans laquelle l'amplificateur différentiel commandant le dispositif externe de régulation présente en outre une hystérèse ;
- la figure 6 est un schéma détaillé d'un exemple de réalisation de l'amplificateur différentiel commandant le dispositif externe de régulation ;
- la figure 7 est un schéma détaillé d'un exemple de réalisation de l'amplificateur différentiel du circuit régulateur des figures 4 et 5 utilisé pour produire la seconde tension de sortie régulée de niveau bas ; et
- la figure 8 est un schéma d'un dispositif externe de régulation susceptible de remplacer le transistor JFET utilisé comme dispositif externe de régulation dans les circuits régulateurs des figures 2, 4 et 5.

La figure 2 montre un schéma bloc général d'un circuit régulateur haute-tension permettant de délivrer une tension de sortie régulée désignée V_{REG1}. Comme précédemment en référence à la figure 1, ce circuit régulateur est désigné globalement par la référence numérique 1 et comprend notamment un dispositif externe de régulation 2, constitué dans cet exemple d'un unique transistor JFET à canal n, ainsi qu'un circuit intégré de commande désigné globalement par la référence numérique 10, par exemple réalisé sous la forme d'un ASIC.

Dans le cadre de l'application spécifique comme régulateur de tension dans un dispositif de détection de fumée, la haute tension d'entrée V_{HV} peut varier dans cet exemple de 15 à 50 volts environ. La tension de sortie régulée V_{REG1} est dans cet exemple de l'ordre d'une dizaine de volts.

Le dispositif externe de régulation 2 comprend un terminal d'entrée 21 (le drain du transistor JFET) connecté à la tension d'entrée haute V_{HV}, un terminal de sortie 22 (la source du transistor JFET) sur lequel est délivrée la tension de sortie régulée V_{REG1}, et un terminal de commande 23 (la grille du transistor JFET) par le biais duquel l'état de conduction du dispositif externe de régulation 2 est commandé. Les terminaux de commande 23 et de sortie 22 sont respectivement reliés à des bornes 11 et 12 du circuit intégré 10. Une borne 13 du circuit intégré 10 est reliée à la masse V_{SS} du circuit. On notera déjà ici que d'autres dispositifs externe de régulation pourraient être utilisés en lieu et place du transistor JFET. La figure 8, qui sera discutée ultérieurement de manière détaillée, présente par exemple un autre dispositif externe de régulation comprenant un agencement de deux transistors bipolaires complémentaires et d'une résistance.

Le circuit intégré 10 comporte essentiellement un amplificateur différentiel 4, un circuit diviseur de tension 5, une cellule de référence 6, ainsi qu'un élément de commande haute-tension 3. Le circuit diviseur de tension 5 est formé dans cet exemple de deux résistances 51, 52 branchées en série entre la borne 12 du circuit intégré 10, à savoir le terminal de sortie du dispositif externe de régulation 2, et la masse V_{SS} du circuit. On comprendra bien évidemment que d'autres circuits diviseurs de tension pourraient être utilisés par l'homme du métier. Le circuit régulateur 1 comporte en outre typiquement un élément capacitif externe C_{EXT1} formant tampon branché sur le terminal de sortie 22.

Le noeud de connexion entre les deux résistances 51, 52 est relié à une première borne d'entrée de l'amplificateur différentiel 4. On aura aisément compris que la tension appliquée sur cette première borne d'entrée de l'amplificateur différentiel 4 ainsi que la tension régulée V_{REG1} sont proportionnelles dans un rapport déterminé par les valeurs R1 et R2 des résistances 51, 52. La seconde borne d'entrée de l'amplificateur différentiel 4 est reliée quant à elle à la cellule de référence 6 produisant une tension de référence désignée V_{REF}, cette cellule de référence 6 étant typiquement une cellule du type « bandgap » délivrant une tension de référence par exemple de l'ordre de 1.2 volts environ.

La sortie de l'amplificateur différentiel 4 est appliquée sur la grille d'un transistor MOSFET haute-tension 3 d'un type spécifique. Ce transistor MOSFET haute-tension 3, ici du type à canal-n, est déjà connu de l'homme du métier. La particularité de ce transistor haute-tension réside notamment dans la structure spécifique de l'oxyde de grille qui présente une épaisseur plus importante du côté drain que du côté source ainsi que dans la présence d'une zone tampon du côté drain constituée d'un caisson de type n (ou p pour un transistor MOSFET haute-tension à canal-p).

Les figures 3a et 3b montrent respectivement les schémas d'un transistor MOSFET à canal n haute-tension, ou HVNMOS, et d'un transistor MOSFET à canal p haute-tension, ou HVPMOS. Les transistors HVNMOS présentent notamment l'avantage d'une tension de claquage élevée typiquement supérieure à 30 volts. Un autre avantage de ce type de transistor réside dans le fait que leur fabrication est parfaitement compatible avec la technologie CMOS standard.

Pour de plus amples détails concernant ce type de transistors haute-tension, on pourra notamment se référer à l'article de MM. C. Bassin, H. Ballan et M. Declercq intitulé « High-Voltage Devices for 0.5-µm Standard CMOS Technology », IEEE Electron Device Letters, vol. 21, No. 1, Janvier 2000, relatif à la fabrication de tels transistors haute-tension en technologie 0.5 microns. A titre d'exemple, il ressort de la Table 1 de ce document qu'un transistor MOSFET haute-tension à canal-n ayant une tension de claquage de l'ordre de 30 volts peut être réalisé en technologie CMOS standard sans que cela ne nécessite de masques ou d'implants additionnels.

En se référant à nouveau à la figure 2, on peut constater que le transistor MOSFET haute-tension 3 est connecté, du côté drain, au terminal de commande 23 du dispositif externe de régulation 2 via la borne 11, et, du côté source, à la masse V_{SS} via la borne 13. Afin d'assurer une polarisation adéquate du transistor JFET formant le dispositif externe de régulation 2, une résistance 30 de valeur R0 est connectée entre les bornes 11 et 12 du circuit intégré 10, à savoir entre les terminaux de commande 23 et de sortie 22 du dispositif externe de régulation 2. On notera que cette résistance 30 n'est nécessaire que dans le cas où le dispositif externe de régulation 2 est constitué d'un transistor JFET comme illustré. Dans l'éventualité où le dispositif externe de régulation était réalisé sous la forme d'un agencement de transistors bipolaires comme illustré en figure 8, cette résistance 30 n'est plus nécessaire.

Dans la figure 2, on notera que l'amplificateur différentiel 4 ainsi que la cellule de référence 6 sont alimentés par une tension d'alimentation V_{DD}, par exemple de l'ordre de 3 volts. Dans la suite de la présente description, selon la présente invention, cette tension d'alimentation V_{DD} est avantageusement également délivrée par le circuit régulateur 1 lui-même.

Selon l'invention, on notera que les seuls éléments devant supporter des tensions élevée à leurs bornes sont le transistor 3 et les résistances 30, 51 et 52, ces dernières étant avantageusement intégrées sous la forme de régions de diffusion de type n ou résistances « n-well ». L'amplificateur différentiel 4 est quant à lui un amplificateur différentiel conventionnel ne devant supporter que des tensions basses à ses bornes.

La figure 4 montre un circuit régulateur selon l'invention dans lequel le circuit intégré 10 comporte en outre des moyens, désignés globalement par la référence numérique 100, pour délivrer une seconde tension de sortie régulée V_{REG2} permettant avantageusement d'alimenter divers composants électroniques du circuit régulateur, tels notamment l'amplificateur différentiel 4 et la cellule de référence 6, ou d'autres composants électroniques associés au régulateur. Dans la figure 4, on notera que la tension de sortie régulée V_{REG2} est utilisée comme tension d'alimentation V_{DD} pour l'amplificateur différentiel 4 et la cellule de référence 6.

Les moyens 100 comprennent préférablement, comme illustré, un second transistor MOSFET haute-tension à canal n désigné par la référence numérique 101, un élément de régulation 102 constitué dans cet exemple d'un transistor p-MOS, un amplificateur différentiel 104 et un circuit diviseur de tension 105.

Le transistor MOSFET haute-tension 101 est analogue au transistor 3 et est branché par son terminal de drain au terminal de sortie 22 du dispositif externe de régulation 2, et, par son terminal de source au terminal de source du transistor p-MOS 102. La grille du transistor MOSFET haute-tension 101 est reliée au circuit diviseur de tension 5 au noeud de connexion entre des résistances 53 et 54. Ces résistances 53 et 54 en série remplacent la résistance 51 de la figure 2 et la somme des valeurs R11 et R12 de ces résistances 53 et 54 est équivalente à la valeur R1 de la résistance 51 de la figure 2. Le rapport de division du circuit diviseur de tension 5 reste ainsi inchangé en ce qui concerne la tension appliquée sur l'entrée de l'amplificateur différentiel 4.

Le rapport des résistances R11, R12 et R2 est choisi de sorte que la tension appliquée sur la grille du transistor haute-tension 101 provoque une chute de potentiel déterminée entre drain et source de ce transistor 101, la tension présente sur la source de ce transistor 101 étant alors représentative de la tension de sortie V_{REG1} moins la chute de potentiel déterminée présente aux bornes du transistor 101. On comprendra donc que le rôle essentiel du transistor haute-tension 101 est d'abaisser la tension de sortie V_{REG1} à un niveau tolérable pour les circuits situés en aval.

Le circuit diviseur de tension 105 est constitué dans cet exemple de l'agencement série, entre le terminal de drain du transistor p-MOS 102 et la masse V_{SS}, de deux résistances 151 et 152, le rapport de division de ce circuit diviseur 105 étant déterminé par les valeurs R3 et R4 de ces résistances. La seconde tension de sortie régulée V_{REG2} est délivrée à une borne 14 du circuit intégré 10 sur le terminal de drain du transistor p-MOS 102 aux bornes du circuit diviseur de tension 105, un second élément capacitif C_{EXT2} formant tampon étant typiquement branché à cette borne 14.

Le noeud de connexion entre les deux résistances 151 et 152 est relié à une première borne d'entrée de l'amplificateur différentiel 104. La tension appliquée sur cette première borne d'entrée de l'amplificateur différentiel 104 ainsi que la seconde tension de sortie régulée V_{REG2} sont proportionnelles dans un rapport déterminé par les valeurs R3 et R4 des résistances 151, 152. La seconde borne d'entrée de l'amplificateur différentiel 104 est reliée, de manière analogue à l'amplificateur différentiel 4, à la cellule de référence 6 produisant la tension de référence V_{REF}.

La sortie de l'amplificateur différentiel 104 est appliquée sur la grille du transistor p-MOS 102. On comprendra à nouveau que l'agencement de l'amplificateur différentiel 104 illustré dans la figure 4 impose que la tension présente au noeud de sortie du circuit diviseur de tension 105, à savoir le noeud de connexion entre les résistances 151 et 152, soit sensiblement égale à la tension de référence V_{REF}, les valeurs R3 et R4 des résistances étant choisies de sorte que la seconde tension de sortie régulée V_{REG2} du circuit régulateur 1 ait une valeur déterminée, par exemple de l'ordre de 3 volts. Cette tension régulée V_{REG2} alimente notamment l'amplificateur différentiel 4 et la cellule de référence 6 du régulateur 1 comme déjà mentionné.

Contrairement à l'amplificateur différentiel 4, l'alimentation de l'amplificateur différentiel 104 est assurée, d'une part, par la masse V_{SS} et, d'autre part, par la tension présente au niveau du terminal de source du transistor p-MOS 102. Avantageusement, un élément capacitif 106 est disposé sur la sortie de l'amplificateur différentiel 104 entre les terminaux de grille et de drain du transistor p-MOS 102. Cet élément capacitif 106 assure une stabilité de la tension de sortie régulée V_{REG2}.

Dans le cadre spécifique d'une application dans un détecteur de fumée, le circuit régulateur selon l'invention permet le déplacement de la diode infrarouge du détecteur, nécessaire à la génération de l'impulsion infrarouge, de l'entrée vers la sortie du circuit régulateur sur la borne 12 du circuit où est délivrée la tension de sortie régulée V_{REG1}. La figure 4 montre schématiquement l'agencement de cette diode infrarouge indiquée par la référence numérique 200 et du moyen de commande 210 monté en série avec la diode 200, ici un transistor bipolaire, permettant le déclenchement de l'impulsion infrarouge.

Par rapport à la solution antérieure de la figure 1, la présente invention permet ainsi une réduction des pertes lors de la génération de l'impulsion infrarouge, notamment car la tension régulée utilisée pour cette génération est moindre que la tension d'entrée. Au moyen de la solution de la figure 1, on rappellera à nouveau que la diode infrarouge et son moyen de commande sont placé à l'entrée haute-tension 21, la tension de sortie régulée n'étant pas suffisante pour alimenter cette diode infrarouge et permettre la génération de l'impulsion requise.

Comme déjà mentionné, l'amplificateur différentiel 4 utilisé dans le circuit régulateur de la figure 2 ou 4 est un amplificateur différentiel de type conventionnel dont un exemple de réalisation est illustré dans la figure 6. L'amplificateur différentiel 4 illustré dans la figure 6 comprend une paire différentielle de transistors M1, M2 (en l'occurrence deux transistors p-MOS identiques), les grilles desquels forment les entrées de l'amplificateur différentiel 4. Chaque transistor M1, M2 est branché en série dans la branche de référence d'un miroir de courant 41, 42, chaque miroir de courant 41, 42 comprenant de manière conventionnelle deux transistors n-MOS M11, M12 et M21, M22 branchés grille à grille. Les transistors M12 et M22 des branches de sortie des miroirs de courant 41 et 42 sont eux-même branchés respectivement dans les branches de référence et de sortie d'un autre miroir de courant désigné globalement par la référence numérique 43 et comprenant deux transistors p-MOS M13 et M23. La sortie de l'amplificateur différentiel 4 est formée du noeud de connexion entre les transistors p-MOS M23 et n-MOS M22 de la branche de sortie du miroir de courant 43.

Un transistor p-MOS M3 connecté entre le terminal d'alimentation V_{DD} et le noeud de connexion des transistors p-MOS M1, M2 de la paire différentielle d'entrée assure une polarisation adéquate des transistors, une tension de polarisation déterminée V_{BIAS} étant appliquée sur la grille de ce transistor p-MOS M3.

Dans l'illustration de la figure 6, l'amplificateur différentiel 4 comporte en outre un étage de sortie additionnel comprenant des transistors p-MOS M5 et n-MOS M6 formant un agencement inverseur permettant de délivrer le signal de sortie désigné OUT et son inverse OUT_B, un transistor p-MOS M4 commandé par la tension de polarisation V_{BIAS} étant branché en série avec ces transistors M5, M6 afin d'assurer une polarisation adéquate de ces derniers. De la sorte, l'amplificateur différentiel 4 forme un comparateur délivrant en sortie des signaux de niveaux logiques.

Il convient de mentionner que la structure de l'amplificateur différentiel 4 illustrée dans la figure 6 n'est donnée qu'à titre d'exemple uniquement et que d'autres configurations pourraient être envisagées par l'homme du métier.

L'amplificateur différentiel 104 utilisé dans le circuit régulateur de la figure 4 doit être conçu pour tolérer des tensions plus élevées à ses bornes et peut être réalisé sur la base d'un schéma analogue à l'amplificateur différentiel 4 de la figure 6 en employant des montages cascodes bien connus de l'homme du métier, c'est-à-dire des montages de deux ou plusieurs transistors en série. La figure 7 montre un exemple de réalisation d'un tel amplificateur différentiel utilisant des techniques de montage cascode.

Les transistors Q1, Q2, Q11, Q12, Q21, Q22, Q13, Q23 et Q3 remplissent essentiellement les mêmes rôles que les transistors M1, M2, M11, M12, M21, M22, M13, M23 et M3 du circuit de la figure 6. Des montages cascodes sont utilisés afin de limiter les tensions susceptibles d'apparaître aux bornes des transistors de cet amplificateur différentiel 104, notamment les transistors branchés entre les tensions d'alimentation V_{P} et Vss. On notera que la tension V_{P} est prélevée sur la source du transistor MOSFET haute-tension 101. Ainsi les transistors Q12 et Q22 sont chacun branchés en série respectivement avec un second transistor n-MOS Q51 disposé entre les transistors Q12 et Q13 et un second transistor n-MOS Q52 disposé entre les transistors Q22 et Q23. De même, les transistors Q3 et Q23 sont chacun branchés en série avec un second transistor p-MOS Q41 disposé entre le transistor Q3 et le noeud de connexion de la paire différentielle et un second transistor p-MOS Q42 disposé entre les transistors Q22 et Q23. La borne de sortie de l'amplificateur différentiel 104 est formée du noeud de connexion entre les transistors Q42 et Q52.

Un transistor n-MOS additionnel Q50 forme de manière conventionnelle un miroir de courant avec les transistors Q51 et Q52. De même, un transistor p-MOS additionnel Q40 forme de manière conventionnelle un miroir de courant avec les transistors Q41 et Q42. Chacun de ces transistors Q40 et Q50 est branché en série avec un montage cascode de deux transistors respectivement p-MOS Q43, Q44 et n-MOS Q53, Q54. Le transistor n-MOS Q54 forme encore un miroir de courant avec un autre transistor n-MOS Q55 branché en série dans la branche comprenant les transistors p-MOS Q40, Q43 et Q44.

La polarisation des transistors est fixée par un courant de polarisation I_{BIAS} appliqué dans le chemin de courant d'un transistor p-MOS Q31 branché en miroir de courant avec le transistor Q3, ce courant de polarisation I_{BIAS} étant lui-même miroité dans la branche comprenant les transistors n-MOS Q50, Q53 et Q54 au moyen d'un transistor p-MOS Q32.

Le montage illustré dans la figure 7 assure qu'aucun des transistors de cet amplificateur différentiel 104 ne voit à ses bornes une tension trop élevée susceptible de causer un claquage de ce transistor.

Au même titre que l'amplificateur différentiel 4 de la figure 6, la configuration de la figure 7 n'est donnée qu'à titre d'exemple uniquement, l'homme du métier pouvant apporter de nombreuses modifications au schéma présenté, voire choisir une configuration alternative. On notera que l'amplificateur différentiel 104 doit essentiellement répondre à des contraintes plus élevées que l'amplificateur différentiel 4 étant donné que celui-ci est alimenté par une tension plus élevée, dans cet exemple typiquement de l'ordre de 4 à 7 volts.

La figure 5 montre une autre variante avantageuse du circuit régulateur selon l'invention sensiblement similaire à la variante de la figure 4. Outre les moyens permettant de délivrer la seconde tension de sortie régulée V_{REG2}, l'amplificateur différentiel 4 du circuit régulateur 1 est agencé pour présenter une hystérèse. Cette hystérèse a pour avantage de rendre moins critique la stabilité du régulateur et pour conséquence une variation périodique de la première tension régulée V_{REG1}. Le régulateur de la figure 5 forme de la sorte un régulateur de type « bang-bang » délivrant une tension régulée variant entre deux niveaux de tension déterminés. On notera en outre que l'amplificateur différentiel 4 forme dans cet exemple un comparateur, c'est-à-dire qu'il fournit des signaux de sortie OUT et OUT_B de niveaux logiques.

L'hystérèse de l'amplificateur différentiel peut être générée de diverses manières. L'une d'entre elles est illustrée schématiquement dans la figure 5 et fait appel à deux portes de transmission 7, 8 branchées à l'entrée sur laquelle est appliquée la tension de sortie du circuit diviseur de tension 5, et un inverseur 9 branché sur la sortie de l'amplificateur différentiel 4. Par rapport, à la variante illustrée dans la figure 4, le circuit diviseur 5 est en outre légèrement modifié de sorte que la résistance 54 est subdivisée en deux résistances 55 et 56 dont la somme des valeurs R121 et R122 est équivalente à la valeur R12 de la résistance 54 de la figure 4. L'hystérèse est déterminée par le rapport des valeurs R11, R121, R122 et R2 des résistances 53, 55, 56 et 52.

Le noeud de connexion entre les résistances 55 et 56 est connecté à l'entrée de la première porte de transmission 7 et le noeud de connexion entre les résistances 56 et 52 est connecté à l'entrée de la seconde porte de transmission 8. L'état des portes de transmission 7 et 8 est contrôlé en fonction de la sortie de l'amplificateur différentiel 4, les portes de transmission 7 et 8 étant respectivement passante et non-passante lorsque le signal de sortie (non inversé) de l'amplificateur différentiel 4 est à l'état haut, et, à l'opposé, respectivement non passante et passante lorsque le signal de sortie de l'amplificateur différentiel 4est à l'état bas. En l'occurrence, la sortie inversée OUT_B de l'amplificateur différentiel 4 est connectée à la borne inverseuse de la porte 7 et la borne non-inverseuse de la porte 8, cette sortie inversée OUT_B étant par ailleurs appliquée, via l'inverseur 9, sur la borne non-inverseuse de la porte 7 et la borne inverseuse de la porte 8.

Dans le cadre de la réalisation de la figure 5, il est par ailleurs avantageux de commander le dispositif externe de régulation 2 par l'intermédiaire d'un miroir de courant formé de deux transistors MOSFET haute-tension à canal n, à savoir le transistor 3 déjà mentionné et un transistor haute-tension analogue, désigné 3*, dont la grille et le drain sont connectés ensemble à la sortie de l'amplificateur différentiel 4.

Finalement, comme déjà mentionné plus haut, le transistor JFET utilisé comme dispositif externe de régulation 2 dans les modes de réalisation décrits ci-dessus pourrait être remplacé par un autre dispositif adéquat. Par exemple, le transistor JFET peut avantageusement être remplacé par le dispositif illustré dans la figure 8 constitué d'un montage conventionnellement nommé « pseudo-Darlington » comprenant deux transistors bipolaires complémentaires, à savoir un transistor bipolaire de type pnp B1 et un transistor bipolaire de type npn B2. On notera qu'un montage Darlingtion comprenant deux transistors bipolaires de même type pourrait alternativement être utilisé en lieu et place du montage pseudo-Darlingtion de la figure 8.

Dans l'illustration de la figure 8, l'émetteur et le collecteur du transistor B1 forment respectivement l'entrée 21 sur laquelle est appliquée la haute tension d'entrée V_{HV} et la sortie 22 sur laquelle est délivrée la tension de sortie régulée V_{REG1}, la base de ce transistor B1 étant reliée au collecteur du transistor bipolaire B2, l'émetteur de ce transistor B2 étant connecté au collecteur du transistor B1. La base du transistor B2 forme le terminal de commande 23 du dispositif externe de régulation. On notera que ce dispositif externe de régulation 2 comporte en outre une résistance 25 montée en parallèle entre le terminal d'entrée 21 et le terminal de commande 23.

Bien que le dispositif illustré dans la figure 8 comprenne un nombre plus élevé de composants, les coûts de ce dispositif sont néanmoins moindres que les coûts liés à l'utilisation d'un transistor JFET, ceci constituant donc un avantage dans l'optique d'une réduction des coûts de fabrication du circuit régulateur.

De nombreuses modifications et/ou améliorations de la présente invention peuvent être envisagées sans sortir du cadre de l'invention défini par les revendications annexées. En particulier, le circuit régulateur selon l'invention n'est nullement limité par le type de dispositif externe de régulation utilisé dans les modes de réalisation susmentionnés, à savoir un transistor JFET. Comme mentionné, d'autres agencements adéquats, tel l'agencement de la figure 8, peuvent être utilisés par l'homme du métier.

## Revendications

1. Circuit régulateur haute-tension (1) permettant de délivrer au moins une première tension de sortie régulée (V_{REG1}) à partir d'une haute tension d'entrée (V_{HV}) de valeur supérieure à la première tension de sortie régulée, ce circuit régulateur comprenant un dispositif de régulation (2) comprenant un terminal d'entrée (21) sur lequel est appliquée ladite haute tension d'entrée, un terminal de sortie (22) sur lequel est délivrée ladite première tension de sortie régulée, et un terminal de commande (23) relié à un circuit intégré de commande (10) dudit dispositif de régulation, ce circuit de commande (10) comprenant :
- un premier circuit diviseur de tension (5) connecté entre ledit terminal de sortie (22) et un potentiel de référence ou masse (V_{SS}), et délivrant en sortie une première tension divisée proportionnelle, dans un rapport déterminé, à ladite première tension de sortie régulée (V_{REG1}) ;
- une cellule de référence (6) délivrant en sortie une tension de référence déterminée (V_{REF}),
- un premier amplificateur différentiel (4) comprenant des première et seconde entrées sur lesquelles sont respectivement appliquées ladite première tension divisée délivrée par le premier circuit diviseur de tension (5) et ladite tension de référence (V_{REF}) délivrée par la cellule de référence (6), la sortie de ce premier amplificateur différentiel commandant l'état de conduction dudit dispositif de régulation (2), et
- un premier transistor MOSFET haute-tension (3) comprenant des terminaux de drain, de source et de grille respectivement connectés au terminal de commande (23) du dispositif de régulation (2), à la masse (V_{SS}), et à la sortie dudit premier amplificateur différentiel (4),
**caractérisé en ce que** le dispositif de régulation (2) est externe au circuit intégré de commande (10),
**en ce que** le circuit de commande (10) comprend des moyens (100) permettant de délivrer une seconde tension de sortie régulée (V_{REG2}) assurant au moins l'alimentation dudit premier amplificateur différentiel (4) et de ladite cellule de référence (6), et
**en ce que** les moyens (100) pour délivrer une seconde tension régulée comprennent :
- un second transistor MOSFET haute-tension (101) comprenant des terminaux de drain, de source et de grille, les terminaux de drain et de grille de ce transistor MOSFET haute-tension (101) étant respectivement connectés au terminal de sortie (22) du dispositif de régulation (2) et à une seconde sortie du premier circuit diviseur de tension (5) délivrant une seconde tension divisée proportionnelle, dans un rapport déterminé, à ladite première tension de sortie régulée (V_{REG1}) ;
- un élément de régulation (102) comprenant un premier terminal relié au terminal de source du second transistor MOSFET haute-tension (101), ladite seconde tension de sortie régulée (V_{REG2}) étant délivrée sur un second terminal de l'élément de régulation,
- un second circuit diviseur de tension (105) connecté entre le second terminal de l'élément de régulation (102) et la masse (V_{SS}), et délivrant en sortie une tension divisée proportionnelle, dans un rapport déterminé, à ladite seconde tension de sortie régulée (V_{REG2}) ; et
- un second amplificateur différentiel (104) comprenant des première et seconde entrées sur lesquelles sont respectivement appliquées ladite tension divisée délivrée par ledit second circuit diviseur de tension (105), et ladite tension de référence (V_{REF}) délivrée par la cellule de référence (6), la sortie de ce second amplificateur différentiel (104) étant reliée à un troisième terminal de l'élément de régulation (102), ce second amplificateur différentiel étant alimenté par la tension présente au noeud de connexion entre le terminal de source dudit second transistor MOSFET haute-tension (101) et le premier terminal dudit élément de régulation (102).

2. Circuit régulateur selon la revendication 1, **caractérisé en ce que** l'élément de régulation (102) est un transistor MOSFET à canal p comprenant des terminaux de drain, de source et de grille, le terminal de source de ce transistor MOSFET à canal p (102) étant relié au terminal de source du second transistor MOSFET haute-tension (101), le terminal de drain dudit transistor MOSFET à canal p délivrant ladite seconde tension de sortie régulée (V_{REG2}) et le terminal de grille étant relié à la sortie du second amplificateur différentiel (104).

3. Circuit régulateur selon la revendication 1, **caractérisé en ce que** ledit premier amplificateur différentiel (4) commandant l'état de conduction du dispositif de régulation (2) est agencé pour présenter une hystérèse de sorte que ladite première tension régulée (V_{REG1}) varie entre des premier et second niveaux de tension déterminés.

4. Circuit régulateur selon la revendication 3, **caractérisé en ce que** ledit circuit de commande (10) comporte un transistor MOSFET haute-tension additionnel (3*) comprenant des terminaux de drain, de source et de grille, ce transistor MOSFET haute-tension additionnel (3*) formant, avec ledit premier transistor MOSFET haute-tension (3), un miroir de courant, les terminaux de drain et de grille du transistor MOSFET haute-tension additionnel (3*) étant reliés ensemble au terminal de grille du premier transistor MOSFET haute-tension (3) et le terminal de source du transistor MOSFET haute-tension additionnel (3*) étant relié à la masse (V_{SS}).

5. Circuit régulateur selon l'une quelconque des revendications précédentes, **caractérisé en ce que** le ou lesdits transistors MOSFET haute-tension (3 ; 3* ; 102) sont des transistors MOSFET à canal n comprenant un oxyde de grille présentant une épaisseur plus importante du côté drain que du côté source et une zone tampon du côté drain constituée d'un caisson de type n.

6. Circuit régulateur selon l'une quelconque des revendications précédentes, **caractérisé en ce que** le ou lesdits circuits diviseurs de tension (5, 105) sont des circuits diviseurs résistifs.

7. Circuit régulateur selon l'une quelconque des revendications 1 à 6, **caractérisé en ce que** ledit dispositif de régulation (2) est un transistor JFET comprenant des terminaux de drain, de source et de grille formant respectivement les terminaux d'entrée, de sortie et de commande dudit dispositif de régulation,
et **en ce que** ledit circuit de commande (10) comprend en outre un élément résistif (30) connecté entre les terminaux de commande (23) et de sortie (22) dudit dispositif de régulation (2).

8. Circuit régulateur selon l'une quelconque des revendications 1 à 6, **caractérisé en ce que** ledit dispositif de régulation (2) comporte un montage Darlington ou pseudo-Darlington de deux transistors bipolaires (B1, B2).

9. Circuit régulateur selon la revendication 8, **caractérisé en ce que** ledit dispositif de régulation (2) comporte un transistor bipolaire pnp (B1) et un transistor bipolaire npn (B2) agencé en montage pseudo-Darlington,
la base et le collecteur du transistor bipolaire pnp (B1) étant respectivement relié au collecteur et à l'émetteur du transistor bipolaire npn (B2),
l'émetteur du transistor bipolaire pnp (B1), le collecteur du transistor bipolaire pnp (B1) et la base du transistor bipolaire npn (B2) formant respectivement les terminaux d'entrée, de sortie et de commande dudit dispositif de régulation,
une résistance (25) étant en outre montée entre l'émetteur du transistor bipolaire pnp (B1) et la base du transistor bipolaire npn (B2).

## Patentansprüche

1. Hochspannungsregulierungsschaltung (1), die ermöglicht, wenigstens eine erste regulierte Ausgangsspannung (V_{REG1}) ausgehend von einer Eingangshochspannung (V_{HV}) mit einem Wert oberhalb der ersten regulierten Ausgangsspannung auszugeben, wobei diese Regulierungsschaltung eine Regulierungsvorrichtung (2) umfasst, die einen Eingangsanschluss (21), an den die Eingangshochspannung angelegt wird, einen Ausgangsanschluss (22), an den die erste regulierte Ausgangsspannung geliefert wird, und einen Steueranschluss (23), der mit einer integrierten Steuerschaltung (10) der Regulierungsvorrichtung verbunden ist, aufweist, wobei diese Steuerschaltung (10) umfasst:
- eine erste Spannungsteilerschaltung (5), die zwischen den Ausgangsanschluss (22) und ein Referenzpotential oder Masse (V_{SS}) geschaltet ist und am Ausgang eine erste geteilte Spannung, die in einem bestimmten Verhältnis zu der ersten regulierten Spannung (V_{REG1}) proportional ist, ausgibt,
- eine Referenzzelle (6), die am Ausgang eine bestimmte Referenzspannung (V_{REF}) ausgibt,
- einen ersten Differenzverstärker (4), der einen ersten und einen zweiten Eingang aufweist, an den die erste geteilte Spannung, die von der ersten Spannungsteilerschaltung (5) ausgegeben wird, bzw. die Referenzspannung (V_{REF}), die von der Referenzzelle (6) ausgegeben wird, angelegt werden, wobei der Ausgang dieses ersten Differenzverstärkers den Durchlasszustand der Regulierungsvorrichtung (2) steuert, und
- einen ersten Hochspannungs-MOSFET-Transistor (3), der einen Drain-, einen Source- und einen Gate-Anschluss aufweist, die mit dem Steueranschluss (23) der Regulierungsvorrichtung (2), mit Masse (V_{SS}) bzw. mit dem Ausgang des ersten Differenzverstärkers (4) verbunden sind,
**dadurch gekennzeichnet, dass** sich die Regulierungsvorrichtung (2) außerhalb der integrierten Steuerschaltung (10) befindet,
dass die Steuerschaltung (10) Mittel (100) aufweist, die ermöglichen, eine zweite regulierte Ausgangsspannung (V_{REG2}) auszugeben, die wenigstens die Versorgung des ersten Differenzverstärkers (4) und der Referenzzelle (6) sicherstellt, und
dass die Mittel (100) zum Ausgeben einer zweiten regulierten Spannung umfassen:
- einen zweiten Hochspannungs-MOSFET-Transistor (101), der einen Drain-, einen Source- und einen Gate-Anschluss aufweist, wobei der Drain- und der Gate-Anschluss dieses Hochspannungs-MOSFET-Transistors (101) mit dem Ausgangsanschluss (22) der Regulierungsvorrichtung (2) bzw. mit einem zweiten Ausgang der ersten Spannungsteilerschaltung (5), die eine zweite geteilte Spannung ausgibt, die zu der ersten regulierten Ausgangsspannung (V_{REG1}) in einem bestimmten Verhältnis proportional ist, verbunden sind,
- ein Regulierungselement (102), das einen ersten Anschluss aufweist, der mit dem Source-Anschluss des zweiten Hochspannungs-MOSFET-Transistors (101) verbunden ist, wobei die zweite regulierte Ausgangsspannung (V_{REG2}) an einem zweiten Anschluss des Regulierungselements ausgegeben wird,
- eine zweite Spannungsteilerschaltung (105), die zwischen den zweiten Anschluss des Regulierungselements (102) und Masse (V_{SS}) geschaltet ist und am Ausgang eine geteilte Spannung ausgibt, die in einem bestimmten Verhältnis zu der zweiten regulierten Ausgangsspannung (V_{REG2}) proportional ist, und
- einen zweiten Differenzverstärker (104), der einen ersten und einen zweiten Eingang aufweist, an die die von der zweiten Spannungsteilerschaltung (105) ausgegebene geteilte Spannung bzw. die von der Referenzzelle (6) ausgegebene Referenzspannung (V_{REF}) angelegt werden, wobei der Ausgang dieses zweiten Differenzverstärkers (104) mit einem dritten Anschluss des Regulierungselements (102) verbunden ist, wobei dieser zweite Differenzverstärker durch die Spannung versorgt wird, die am Verbindungsknoten zwischen dem Source-Anschluss des zweiten Hochspannungs-MOSFET-Transistors (101) und dem ersten Anschluss des Regulierungselements (102) anliegt.

2. Regulierungsschaltung nach Anspruch 1, **dadurch gekennzeichnet, dass** das Regulierungselement (102) ein p-Kanal-MOSFET-Transistor ist, der einen Drain-, einen Source- und einen Gate-Anschluss aufweist, wobei der Source-Anschluss dieses p-Kanal-MOSFET-Transistors (102) mit dem Source-Anschluss des zweiten Hochspannungs-MOSFET-Transistors (101) verbunden ist, der Drain-Anschluss des p-Kanal-MOSFET-Transistors die zweite regulierte Ausgangsspannung (V_{REG2}) ausgibt und der Gate-Anschluss mit dem Ausgang des zweiten Differenzverstärkers (104) verbunden ist.

3. Regulierungsschaltung nach Anspruch 1, **dadurch gekennzeichnet, dass** der erste Differenzverstärker (4), der den Durchlasszustand der Regulierungsvorrichtung (2) steuert, so beschaffen ist, dass er eine Hysterese aufweist, derart, dass die erste regulierte Spannung (V_{REG1}) sich zwischen einem ersten und einem zweiten bestimmten Spannungspegel ändert.

4. Regulierungsschaltung nach Anspruch 3, **dadurch gekennzeichnet, dass** die Steuerschaltung (10) einen weiteren Hochspannungs-MOSFET-Transistor (3*) umfasst, der einen Drain-, einen Source- und einen Gate-Anschluss aufweist, wobei dieser weitere Hochspannungs-MOSFET-Transistor (3*) mit dem ersten Hochspannungs-MOSFET-Transistor einen Stromspiegel bildet, wobei der Drain- und der Gate-Anschluss des weiteren Hochspannungs-MOSFET-Transistors (3*) gemeinsam mit dem Gate-Anschluss des ersten Hochspannungs-MOSFET-Transistors (3) verbunden sind und der Source-Anschluss des weiteren Hochspannungs-MOSFET-Transistors (3*) mit Masse (V_{SS}) verbunden ist.

5. Regulierungsschaltung nach einem der vorhergehenden Ansprüche, **dadurch gekennzeichnet, dass** der oder die Hochspannungs-MOSFET-Transistoren (3; 3*; 102) n-Kanal-MOSFET-Transistoren sind, die ein Gateoxid, das auf der Drain-Seite eine größere Dicke als auf der Source-Seite besitzt, und eine Pufferzone auf der Drain-Seite, die durch eine n-Wanne gebildet ist, aufweisen.

6. Regulierungsschaltung nach einem der vorhergehenden Ansprüche, **dadurch gekennzeichnet, dass** die eine oder die mehreren Spannungsteilerschaltungen (5, 105) ohmsche Teilerschaltungen sind.

7. Regulierungsschaltung nach einem der Ansprüche 1 bis 6, **dadurch gekennzeichnet, dass** die Regulierungsvorrichtung (2) ein JFET-Transistor ist, der einen Drain-, einen Source- und einen Gate-Anschluss aufweist, die den Eingangsanschluss, den Ausgangsanschluss bzw. den Steueranschluss der Regulierungsvorrichtung bilden,
und dass die Steuerschaltung (10) außerdem ein ohmsches Element (30) aufweist, das zwischen den Steueranschluss (23) und den Ausgangsanschluss (22) der Regulierungsvorrichtung (2) geschaltet ist.

8. Regulierungsschaltung nach einem der Ansprüche 1 bis 6, **dadurch gekennzeichnet, dass** die Regulierungsvorrichtung (2) eine Darlington-Schaltung oder eine Pseudo-Darlington-Schaltung aus zwei Bipolartransistoren (B1, B2) umfasst.

9. Regulierungsschaltung nach Anspruch 8, **dadurch gekennzeichnet, dass** die Regulierungsvorrichtung (2) einen pnp-Bipolartransistor (B1) und einen npn-Bipolartransistor (B2), die in einer Pseudo-Darlington-Schaltung angeordnet sind, umfasst,
wobei die Basis und der Kollektor des pnp-Bipolartransistors (B1) mit dem Kollektor bzw. dem Emitter des npn-Bipolartransistors (B2) verbunden sind,
der Emitter des pnp-Bipolartransistors (B1), der Kollektor des pnp-Bipolartransistors (B1) und die Basis des npn-Bipolartransistors (B2) den Eingangsanschluss, den Ausgangsanschluss bzw. den Steueranschluss der Regulierungsvorrichtung bilden, und
zwischen den Emitter des pnp-Bipolartransistors (B1) und die Basis des npn-Bipolartransistors (B2) außerdem ein ohmscher Widerstand (25) geschaltet ist.

## Claims

1. High-voltage regulator circuit (1) for delivering at least a first regulated output voltage (V_{REG1}) from a high input voltage (V_{HV}) having a value higher than the first regulated output voltage, this regulator circuit including a regulation device (2) including an input terminal (21) to which said high input voltage is applied, an output terminal (22) at which said first regulated output voltage is delivered, and a control terminal (23) connected to a control circuit (10) of said external regulation device, this control circuit (10) including:
- a first voltage divider circuit (5) connected between said output terminal (22) and a reference potential or ground (V_{SS}), and delivering at one output a first divided voltage proportional, in a determined ratio, to said first regulated output voltage (V_{REG1});
- a reference cell (6) delivering at one output a determined reference voltage (V_{REF});
- a first differential amplifier (4) including first and second inputs to which are respectively applied said first divided voltage delivered by the first voltage divider circuit (5) and said reference voltage (V_{REF}) delivered by the reference cell (6), the output of this first differential amplifier controlling the conduction state of said regulation device (2), and
a first high-voltage MOSFET transistor (3) including drain, source and gate terminals respectively connected to the control terminal (23) of the regulation device (2), to ground (V_{SS}), and to the output of said first differential amplifier (4),
**characterised in that** the regulation device (2) is external to the control circuit (10),
**in that** the control circuit (10) includes means (100) able to deliver a second regulated output voltage (V_{REG2}) powering at least said differential amplifier (4) and said reference cell (6), and
**in that** said means (100) for delivering a second regulated voltage include:
- a second high-voltage MOSFET transistor (101) including drain, source and gate terminals, the drain and gate terminals of said high-voltage MOSFET transistor (101) being respectively connected to the output terminal (22) of the regulation device (2) and to a second output of the first voltage divider circuit (5) delivering a second divided voltage proportional, in a determined ratio, to said first regulated output voltage (V_{REG1});
- a regulation element (102) including a first terminal connected to the source terminal of the second high-voltage MOSFET transistor (101), said second regulated output voltage (V_{REG2}) being delivered at a second terminal of the regulation element;
- a second voltage divider circuit (105) connected between the second terminal of the regulation element (102) and ground (V_{SS}), and delivering at one output a divided voltage proportional, in a determined ratio, to said second regulated output voltage (V_{REG2}); and
- a second differential amplifier (104) including first and second inputs to which are respectively applied said divided voltage delivered by said second voltage divider circuit (105), and said reference voltage (V_{REF}) delivered by the reference cell (6), the output of said second differential amplifier (104) being connected to a third terminal of the regulation element (102), said second differential amplifier being powered by the voltage present at the connection node between the source terminals of said second high-voltage MOSFET transistor (101) and the first terminal of said regulation element (102).

2. Regulator circuit according to claim 1, **characterised in that** the regulation element (102) is a p-channel MOSFET transistor including drain, source and gate terminals, the source terminal of this p-channel transistor (102) being connected to the source terminal of the second high-voltage MOSFET transistor (101), the drain terminal of said p-channel MOSFET transistor delivering said second regulated output voltage (VREG2) and the gate terminal being connected to the output of the second differential amplifier (104).

3. Regulator circuit according to claim 1, **characterised in that** said differential amplifier (4) controlling the conduction state of the external regulation device (2) is arranged to have a hysteresis such that said first regulated voltage (V_{REG1}) varies between first and second determined voltage levels.

4. Regulator circuit according to claim 3, **characterised in that** said control circuit (10) includes an additional high-voltage MOSFET transistor (3*) including drain, source and gate terminals, said additional high-voltage MOSFET transistor (3*) forming, with said first high-voltage MOSFET transistor (3), a current mirror, the drain and gate terminals of the additional high-voltage MOSFET transistor (3*) being connected together to the gate terminal of the first high-voltage MOSFET transistor (3) and the source terminal of the additional high-voltage MOSFET transistor (3*) being connected to ground (V_{SS}).

5. Regulator circuit according to any one of the preceding claims, **characterised in that** said high-voltage MOSFET transistor or transistors (3; 3*; 102) are n-channel MOSFET transistors including a gate oxide having a greater thickness on the drain side than on the source side and a buffer zone on the drain side formed by an n-well.

6. Regulator circuit according to any one of the preceding claims, **characterised in that** the voltage divider circuit or circuits (5, 105) are resistive divider circuits.

7. Regulator circuit according to any one of claims 1 to 6, **characterised in that** said regulation device (2) is a JFET transistor including drain, source and gate terminals respectively forming the input, output and control terminals of said regulation device,
and **in that** said control circuit (10) further includes a resistive element (30) connected between the control (23) and output (22) terminals of said regulation device (2).

8. Regulator circuit according to any one of claims 1 to 6, **characterised in that** said regulation device (2) includes a Darlington or pseudo-Darlington circuit with two bipolar transistors (B1, B2).

9. Regulator circuit according to claim 8, **characterised in that** said regulation device (2) includes a pnp bipolar transistor (B1) and an npn bipolar transistor (B2) arranged in a pseudo-Darlington circuit,
the base and the collector of the pnp bipolar transistor (B1) being respectively connected to the collector and the emitter of the npn bipolar transistor (B2),
the emitter of the pnp bipolar transistor (B1), the collector of the pnp bipolar transistor (B1) and the base of the npn bipolar transistor (B2) respectively forming the input, output and control terminals of said regulation device,
a resistor (25) further being connected between the emitter of the pnp bipolar transistor (B1) and the base of the npn bipolar transistor (B2).
